# FASCICULE DE BREVET EUROPEEN

(11) **EP 3 167 162 B1**
(45) Date de publication et mention de la délivrance du brevet: **12.09.2018**
(21) Numéro de dépôt: 15748279.5
(22) Date de dépôt: 02.07.2015
(51) Int. Cl.: F01D 5/30, F01D 9/04

(54) **MONTAGE D'AUBES EN PERIPHERIE D'UN DISQUE DE TURBOMACHINE**
BEFESTIGUNG VON SCHAUFELN IN DER PERIPHERIE EINER TURBINENMOTORSCHEIBE
MOUNTING OF VANES IN THE PERIPHERY OF A TURBINE ENGINE DISC

(30) Priorité: 08.07.2014 FR 1456554
(43) Date de publication de la demande: 17.05.2017
(73) Titulaire: SAFRAN AIRCRAFT ENGINES, 75015 Paris (FR)
(72) Inventeur: CONGRATEL, Sébastien, F-77550 Moissy Cramayel (FR); BARIAUD, Christian, F-77550 Moissy Cramayel (FR); BOUSQUET, Dominique Jean André, F-77550 Moissy Cramayel (FR)
(74) Mandataire: Pichat, Thierry
(86) Numéro de dépôt international: PCT/FR2015/051840
(87) Numéro de publication internationale: WO 2016/005687

(56) Documents cités:
- EP-A1- 1 955 805
- EP-A2- 2 460 980
- US-A1- 2002 085 917

## Description

L'invention se rapporte au montage d'aubes en périphérie d'un disque d'une turbomachine, qui peut intervenir lors de l'assemblage de la turbomachine. L'invention sera particulièrement adaptée aux disques qui appartiennent à une turbine basse pression de turbomachine. Elle concerne un procédé de montage, ainsi qu'un outil particulier autorisant la mise en oeuvre du procédé.

Dans le cadre de l'assemblage des pièces d'une turbomachine, à des finalités soit commerciales de production complète de la turbomachine pour la vente, soit expérimentales pour des essais, tests ou expérimentations de la turbomachine ou d'éléments partiels de cette dernière, il intervient une étape de montage d'aubes en périphérie d'un disque de turbomachine. Le disque est une pièce rotative de la turbomachine rattachée à l'arbre basse pression ou à l'arbre haute pression de la turbomachine. Les aubes, une fois montées sur le disque, permettent le transfert d'énergie entre le flux parcourant la veine secondaire de la turbomachine et l'un de ces arbres.

Afin d'assurer un maintien structurel des aubes autour du disque, le disque comprend à sa périphérie des alvéoles orientées sensiblement parallèlement à l'axe du disque, et disposées en alternance avec des dents du disque. Les aubes comprennent à leurs extrémités internes des pieds qui, une foi insérés dans les alvéoles du disque, sont retenus radialement par coopération de forme par les dents du disque. Les pieds des aubes sont par ailleurs prolongés radialement par des pales, puis par des talons constituant les extrémités externes des aubes. Les talons comprennent généralement des léchettes externes, c'est-à-dire des parois en saillie radiale externe qui sont destinées à coopérer avec un élément radialement externe de la turbomachine. Les talons peuvent en outre comprendre des becquets axiaux, c'est-à-dire des parois axiales destinées à s'étendre en amont et/ou aval du talon dans la turbomachine afin de délimiter la limite externe de la veine secondaire.

Afin d'assembler les aubes et le disque, on réunit dans un premier temps toutes les aubes à monter sur le disque, alignées bout à bout circonférentiellement, dans une configuration similaire à leur état final monté sur le disque. Cette « couronne » d'aubes est ensuite positionnée devant le disque de manière à ce que les pieds des aubes soient en regard axial des alvéoles correspondantes du disque. Le montage se fait par déplacement axial des aubes, une par une, pour insérer les pieds axialement dans les alvéoles. Optionnellement, des clinquants sont agencés autour des pieds des aubes afin de servir d'interface entre les pieds et les alvéoles et éviter ainsi leurs usures respectives.

Le montage des aubes est toutefois rendu difficile par la forme des talons. En effet, les talons sont orientés de manière à être en appuis circonférentiels les uns sur les autres le long d'une direction qui n'est pas la même que la direction d'introduction des pieds des aubes dans les alvéoles. Ainsi, lorsqu'on essaie de monter une aube sur le disque, le talon de cette aube est bloqué en déplacement axial par les talons des aubes adjacentes.

Afin de permettre le montage des aubes, on utilise actuellement des cales en bois, en plastique ou autre, qui sont insérées entre les pales des aubes et écartent les aubes les unes des autres. Les talons ne sont donc plus en appuis les uns sur les autres, et il est possible de faire coulisser l'aube dans l'alvéole, sans que les talons ne soient retenus. Toutefois, de telles cales peuvent facilement engendrer des déformations, des chocs ou des rayures sur les pales, qui peuvent altérer la tenue mécanique des aubes et amener à rebuter certaines aubes et recommencer le montage des aubes sur le disque. Il a de plus été remarqué que cette méthode rendait difficile l'insertion correcte des clinquants dans les alvéoles.

Il arrive également que les aubes soient écartées manuellement, ce qui implique évidemment des risques d'accidents du travail pour le manipulateur.

EP2460980 enseigne que des aubes peuvent être introduites dans des alvéoles dans la direction radiale du corps du rotor par un dispositif à mettre en place dans la région des pieds d'aubes. Ceci impose des contraintes opérationnelles. Et aucun renseignement sur le dispositif en cause n'est fourni.

La présente invention apporte une solution simple, efficace et économique pour faciliter le montage des aubes sur le disque.

A cette fin, elle propose un procédé de montage d'aubes en périphérie d'un disque de turbomachine, relativement à l'axe de rotation du disque,
le disque comprenant, à sa périphérie radialement externe, des alvéoles s'étendant sensiblement parallèlement à l'axe du disque et disposées en alternance avec des dents du disque,
les aubes comprenant respectivement :
- à une première extrémité radialement interne des pieds devant être insérées dans les alvéoles du disque,
- à une seconde extrémité radialement externe des talons, et
- des pales reliant les pieds aux talons,
le procédé comprenant les étapes consistant à :
(a) positionner les aubes en alignement circonférentiel de manière à ce que le pied de chaque aube soit en regard axial d'une des alvéoles du disque,
(b) fournir un outil de montage comprenant un embout de forme en partie complémentaire au talon d'une des aubes,
(c) faire coopérer l'embout de l'outil de montage avec le talon de l'aube,
(d) faire pivoter le talon de l'aube par un mouvement de rotation de l'outil de montage autour d'une direction radiale du disque passant par l'aube, et
(e) insérer axialement le pied de l'aube dans l'alvéole du disque.

Afin de permettre le montage d'une des aubes, on fait donc pivoter son talon autour de la direction radiale jusqu'à ce que son appui avec les talons adjacents soit dans la même direction que la direction d'introduction des aubes dans les alvéoles. Il est ainsi possible de faire coulisser l'aube dans l'alvéole, sans que le talon ne soit retenu. L'outil utilisé, de par sa forme complémentaire avec le talon, n'induit pas de contraintes localisées excessives à l'aube lorsqu'il est mis en rotation afin de faire pivoter le talon. La manipulation est de plus très facile et rapide pour un utilisateur, et a peu de chances d'échouer. On a de plus remarqué que l'invention permet un meilleur engagement des clinquants dans les alvéoles du disque.

Dans une forme particulière de réalisation, à l'issue de l'étape (a), les talons des aubes sont en appuis circonférentiels les uns sur les autres selon des rebords orientés dans une direction différente de celle dans laquelle sont orientés les pieds des aubes.

Avantageusement, le procédé implique autant d'aubes à monter sur le disque que d'alvéoles du disque, et les étapes (b), (c), (d) et (e) sont répétées successivement pour toutes les aubes.

Préférentiellement, toutes les aubes sont de formes identiques, et un seul et même outil de montage est utilisé lors de la répétition des étapes (b), (c), (d) et (e).

Préalablement à l'étape (a), on peut monter un clinquant autour du pied de l'aube, le clinquant étant inséré avec le pied de l'aube dans l'alvéole lors de l'étape (e). Le clinquant permet de réduire l'usure des pieds d'aubes et des alvéoles.

Avantageusement, l'outil de montage comprend des moyens de préhension tels qu'une poignée.

Préférentiellement, les moyens de préhension et l'embout de l'outil de montage sont amovibles l'un par rapport à l'autre. Il est ainsi possible de fabriquer plusieurs embouts complémentaires à différents types d'aubes, tout en utilisant les mêmes moyens de préhension que l'on pourra raccorder indifféremment à chacun de ces embouts.

Selon une réalisation particulière, l'embout de l'outil de montage comprend deux butées axiales entre lesquelles sont ajustées avec un faible jeu les extrémités axiales du talon lors de l'étape (c). Lors de l'étape (c), le talon est donc pris par l'outil de montage entre les deux butées, ce qui implique qu'un rotation de l'outil entraine par réaction de contact une rotation du talon.

Selon une réalisation remarquable, l'embout de l'outil de montage comprend au moins une fente dans laquelle est ajustée avec un faible jeu au moins une léchette du talon de l'aube lors de l'étape (c). Cela permet à l'outil de montage d'assurer une encore meilleure prise sur le talon lors de la rotation.

L'invention concerne en outre un outil de montage d'aube destiné au montage d'aubes en périphérie d'un disque de turbomachine tel que décrit précédemment, comprenant un embout de forme en partie complémentaire au talon d'une aube, de manière à pouvoir solidariser en rotation le talon et l'outil de montage, en particulier autour de la direction d'extension de l'aube qui correspond à la direction d'alignement entre le pied, la pale et le talon.

L'embout peut comprendre une face à partir de laquelle s'étendent face à face deux épaulements destinés à venir en regard des extrémités axiales du talon d'une aube, ladite face comprenant en outre entre les deux épaulements au moins une fente orientée sensiblement parallèlement aux épaulements, et destinée à coopérer avec une léchette du talon d'une aube.

D'autres avantages et caractéristiques de l'invention apparaîtront à la lecture de la description suivante faite à titre d'exemple non limitatif et en référence aux dessins annexés dans lesquels :
- la figure 1 est une vue de côté d'une aube destinée à être montée sur un disque de turbomachine ;
- la figure 2 est une vue d'un clinquant adapté au pied de l'aube de la figure 1 ;
- la figure 3 est une vue du disque et des aubes à l'issue de l'étape (a) de l'invention ;

- la figure 4 est un grossissement de la zone encadrée de la figure 3 ;
- la figure 5 est un embout de forme complémentaire au talon de l'aube de la figure 1 ;
- la figure 6 est une vue de l'outil de montage complet comprenant l'embout de la figure 5 ; et
- la figure 7 est un schéma d'utilisation de l'outil de montage selon l'invention.

En référence à la figure 1, on décrit une aube 10 destinée à être montée sur un disque 12 de turbomachine. Plus particulièrement, l'exemple d'aube représenté, et de disque par la suite, correspond à un étage de turbine basse-pression de la turbomachine.

L'aube s'étend longitudinalement selon une direction dite radiale, en référence au rayon de la turbomachine d'axe 16. La partie radialement interne de l'aube est un pied 14, destiné à être monté dans une alvéole 18 d'un disque, et prolongé extérieurement par une échasse 20, puis par une plate-forme 22, puis par une pale 24, et enfin par un talon 26. Le talon est composé d'une plate-forme 28 et comprend en outre sur sa face externe des léchettes 30, qui sont des parois s'étendant sensiblement radialement vers l'extérieur et circonférentiellement. La pale est destinée à interagir avec le flux de gaz parcourant la turbomachine afin d'en échanger l'énergie avec le disque 12. Les deux plates-formes 22, 28 sont des parois qui s'étendent cylindriquement de part et d'autre de l'aube 10, et délimitent respectivement intérieurement et extérieurement la veine où s'écoule le flux de gaz. Des becquets 32, 34 s'étendent en outre en amont et en aval de la plate-forme interne 22 et de la plate-forme externe 28 dans ce même but.

En figure 2, on voit que le pied 14 de l'aube possède une forme de bulbe sensiblement complémentaire à la forme d'une alvéole 18 du disque 12. Il est usuel de monter un clinquant 36 sur le pied 14 de chaque aube 10, c'est-à-dire une paroi qui entoure le pied tout en épousant sa forme, et qui permettra de protéger de l'usure les parois du pied et de l'alvéole dans lequel il est monté.

En figures 3 et 4, on voit le disque 12 à la périphérie duquel l'ensemble des aubes ont été pré-positionnées en vue de leur montage. Les aubes 10 sont circonférentiellement bout à bout, de sorte que les plates-formes 22, 28 des aubes se retrouvent en contact circonférentiel les unes avec les autres, que ce soit les plates-formes internes 22 ou externes 28 des aubes. On voit également que les dents 38 du disque permettent de retenir radialement les aubes 10 lorsque les pieds 14 sont montés dans les alvéoles 18. Les plates-formes internes 22 des aubes possèdent leurs rebords circonférentiels orientés dans la même direction que la direction d'introduction des pieds 14 dans les alvéoles 18.

Toutes les aubes 10 sont décalées axialement par rapport à leurs positions finales, de sorte que les pieds 14 des aubes se trouvent en regard axial des alvéoles 18 du disque 12 avant leurs montages.

La figure 5 montre l'embout 40 de l'outil de montage 50 selon l'invention, qui est de forme complémentaire au talon 26 d'une des aubes 10, et peut servir à entrainer en rotation autour de la direction radiale le talon 26. Afin de permettre une bonne prise du talon 26 lorsque les aubes sont agencées tel qu'en figures 3 et 4, l'embout 40 est prévu pour s'engager par l'extérieur du talon 26. L'embout vient épouser par l'extérieur la forme du talon avec un faible jeu, de sorte que toute rotation de l'embout 40 autour de la direction radiale entraine, par réaction de contact avec les parties en prise du talon 26, la rotation du talon. On notera aisément que plus la coopération de forme, entre l'embout et le talon, est complète et ajustée, plus la réaction de contact sera répartie sur l'ensemble du talon 26, ce qui évite de trop fortes concentrations de contraintes mécaniques.

A cette fin, selon l'exemple représenté en figure 5, qui est relatif au type d'aube introduit en figure 1, l'embout possède une face interne 42 qui s'appuie sur la face externe du talon 26. A l'amont et à l'aval de l'embout se trouvent des rebords 44 vers l'intérieur qui forment, face à face, deux épaulements amont et aval sensiblement perpendiculaires à la face interne 42 de l'embout. Ses épaulements sont espacés de manière à venir en butée contre les extrémités amont et aval des becquets amont et aval 34 du talon 26, lorsque l'outil de montage est en prise.

De plus, la face interne 42 de l'embout 40 comprend entre les deux épaulements 44, au moins une fente 46, généralement deux fentes 46, s'étendant circonférentiellement dans l'embout et orientées sensiblement parallèlement aux épaulements, la ou chaque fente ayant une forme complémentaire et ajustée à chacune des léchettes 30 du talon, qui y sont introduites lorsque l'outil de montage est en prise.

A la figure 6, on voit que l'embout 40 peut être relié à des moyens de préhension 48, tels qu'une poignée classique. Ce raccordement est amovible afin de pouvoir conserver les mêmes moyens de préhension 48 pour différents types d'embouts 40 qui correspondent à d'autres types d'aubes 10 que celles données en exemple. On voit bien à la figure 6 que l'outil de montage s'engage par l'extérieur de l'aube 10, et laisse libre les bords circonférentiels du talon 26 tout en mettant en prise les bords amont et aval du talon 26.

La figure 7 montre la manière dont on utilise l'outil de montage 50 pour engager les aubes 10 dans les alvéoles 18 du disque 12. Alors que la direction d'engagement 52 des pieds 14 d'aubes dans les alvéoles 18 est légèrement inclinée par rapport à l'axe 16 du disque, tout comme les rebords circonférentiels des plates-formes internes 22 des aubes 10, on voit que les plates-formes externes 28 des talons 26 des aubes possèdent leurs rebords circonférentiels alignés et en appuis les uns sur les autres dans la direction strictement axiale. Cette différence d'inclinaison implique qu'il est en l'état naturel impossible d'engager les aubes 10 dans les alvéoles 18 sans que les talons 26 des aubes ne gênent le déplacement.

Grâce à l'outil de montage 50 décrit plus haut, on fait pivoter (voir flèche 54), par déformation élastique, les talons 26 des aubes autour de la direction radiale afin que les bords circonférentiels des plates-formes externes 28 s'alignent dans la direction 52 d'engagement des pieds 14 dans les alvéoles 18. Une fois le talon réorienté, on peut faire coulisser l'aube 10 dans l'alvéole 18 sans gêne particulière des aubes adjacentes. On pourra répéter cette manipulation pour chaque aube afin de monter l'ensemble des aubes sur le disque.

## Revendications

1. Procédé de montage d'aubes (10) en périphérie d'un disque (12) de turbomachine, relativement à l'axe (16) de rotation du disque,
le disque (12) comprenant, à sa périphérie radialement externe, des alvéoles (18) s'étendant sensiblement parallèlement à l'axe du disque et disposées en alternance avec des dents (38) du disque,
les aubes (10) comprenant respectivement :
- à une première extrémité radialement interne des pieds (14) devant être insérées dans les alvéoles (18) du disque,
- à une seconde extrémité radialement externe des talons (26), et
- des pales (24) reliant les pieds aux talons,
le procédé comprenant l'étape consistant à :
(a) positionner les aubes (10) en alignement circonférentiel de manière à ce que le pied (14) de chaque aube soit en regard axial d'une des alvéoles (18) du disque,
**caractérisé en ce qu'**il comprend en outre des étapes consistant à :
(b) fournir un outil de montage (50) comprenant un embout (40) de forme en partie complémentaire au talon (26) d'une des aubes,
(c) faire coopérer l'embout (40) de l'outil de montage (50) avec le talon (26) de l'aube,
(d) faire pivoter le talon (26) de l'aube par un mouvement de rotation (54) de l'outil de montage (50) autour d'une direction radiale du disque passant par l'aube, et
(e) insérer axialement le pied (14) de l'aube dans l'alvéole (18) du disque.

2. Procédé de montage d'aubes selon la revendication 1, **caractérisé en ce qu'**à l'issue de l'étape (a), les talons (26) des aubes (10) sont en appuis circonférentiels les uns sur les autres selon des rebords orientés dans une direction différente de celle dans laquelle sont orientés les pieds (14) des aubes.

3. Procédé de montage d'aubes selon l'une des revendications 1 ou 2, **caractérisé en ce qu'**il implique autant d'aubes (10) à monter sur le disque (12) que d'alvéoles (18) du disque, et **en ce que** les étapes (b), (c), (d) et (e) sont répétées successivement pour toutes les aubes.

4. Procédé de montage d'aubes selon la revendication 3, **caractérisé en ce que** toutes les aubes (10) sont de formes identiques, et **en ce qu'**un seul et même outil de montage (50) est utilisé lors de la répétition des étapes (b), (c), (d) et (e).

5. Procédé de montage d'aubes selon l'une des revendications précédentes, **caractérisé en ce que** préalablement à l'étape (a), on monte un clinquant (36) autour du pied (14) de l'aube, le clinquant étant inséré avec le pied (14) de l'aube dans l'alvéole (18) lors de l'étape (e).

6. Procédé de montage d'aubes selon l'une des revendications précédentes, **caractérisé en ce que** l'outil de montage (50) comprend des moyens de préhension (48) tels qu'une poignée.

7. Procédé de montage d'aubes selon la revendication 6, **caractérisé en ce que** les moyens de préhension (48) et l'embout (40) de l'outil de montage (50) sont amovibles l'un par rapport à l'autre.

8. Procédé de montage d'aubes selon l'une des revendications précédentes, **caractérisé en ce que** l'embout (40) de l'outil de montage (50) comprend deux butées axiales (44) entre lesquelles sont ajustées avec un faible jeu les extrémités axiales (34) du talon (26) lors de l'étape (c).

9. Procédé de montage d'aubes selon l'une des revendications précédentes, **caractérisé en ce que** l'embout (40) de l'outil de montage (50) comprend au moins une fente (46) dans laquelle est ajustée avec un faible jeu au moins une léchette (30) du talon (26) de l'aube lors de l'étape (c).

10. Outil de montage (50) d'aube destiné au montage d'aubes (10) en périphérie d'un disque (12) de turbomachine selon l'une des revendications 1 à 9, comprenant un embout (40) de forme en partie complémentaire au talon (26) d'une aube, de manière à pouvoir solidariser en rotation le talon et l'outil de montage.

11. Outil de montage (50) selon la revendication 10, **caractérisé en ce que** l'embout (40) comprend une face (42) à partir de laquelle s'étendent face à face deux épaulements (44), ladite face comprenant en outre entre les deux épaulements au moins une fente (46) orientée sensiblement parallèlement aux épaulements.

## Patentansprüche

1. Verfahren zum Montieren von Schaufeln (10) am Umfang einer Turbomaschinenscheibe (12) bezüglich der Drehachse (16) der Scheibe, wobei die Scheibe (12) an ihrem radial äußeren Umfang Hohlräume (18) aufweist, die sich im Wesentlichen parallel zur Achse der Scheibe erstrecken und wechselweise mit Zähnen (38) der Scheibe angeordnet sind,
wobei die Schaufeln (10) jeweils enthalten:
- an einem radial inneren, ersten Ende Füße (14), die in die Hohlräume (18) der Scheibe eingeführt werden sollen,
- an einem radial äußeren, zweiten Ende Absätze (26), und
- Schaufelblätter (24), welche die Füße mit den Absätzen verbinden,
wobei das Verfahren die nachstehenden Schritte umfasst:
(a) Positionieren der Schaufeln (10) in umfänglicher Ausrichtung, so dass der Fuß (14) jeder Schaufel axial gegenüber einem der Hohlräume (18) der Scheibe liegt,
**dadurch gekennzeichnet, dass** es ferner die nachstehenden Schritte umfasst:
(b) Bereitstellen eines Montagewerkzeugs (50), das ein Endstück (40) mit einer Form aufweist, die teilweise komplementär zum Absatz (26) einer der Schaufeln ausgeführt ist,
(c) Zusammenwirken von Endstück (40) des Montagewerkzeugs (50) mit dem Absatz (26) der Schaufel,
(d) Verschwenken des Absatzes (26) der Schaufel durch eine Drehbewegung (54) des Montagewerkzeugs (50) um eine durch die Schaufel verlaufende radiale Richtung der Scheibe, und
(e) Einführen des Fußes (14) der Schaufel axial in den Hohlraum (18) der Scheibe.

2. Verfahren zum Montieren von Schaufeln nach Anspruch 1, **dadurch gekennzeichnet, dass** am Ende von Schritt (a) die Absätze (26) der Schaufeln (10) umfänglich in Anlage aneinander entlang von Randkanten liegen, die in einer Richtung ausgerichtet sind, die sich von derjenigen unterscheidet, in welcher die Füße (14) der Schaufeln ausgerichtet sind.

3. Verfahren zum Montieren von Schaufeln nach einem der Ansprüche 1 oder 2, **dadurch gekennzeichnet, dass** ebenso viele an die Scheibe (12) zu montierende Schaufeln (10) wie Hohlräume (18) der Scheibe vorhanden sind und dass die Schritte (b), (c), (d) und (e) nacheinander für alle Schaufeln wiederholt werden.

4. Verfahren zum Montieren von Schaufeln nach Anspruch 3, **dadurch gekennzeichnet, dass** alle Schaufeln (10) in der Form identisch sind und dass beim Wiederholen der Schritte (b), (c), (d) und (e) ein und dasselbe Montagewerkzeug (50) verwendet wird.

5. Verfahren zum Montieren von Schaufeln nach einem der vorangehenden Ansprüche, **dadurch gekennzeichnet, dass** vor dem Schritt (a) eine Folie (36) um den Fuß (14) der Schaufel herum angebracht wird, wobei die Folie in Schritt (e) mit dem Fuß (14) der Schaufel in den Hohlraum (18) eingeführt wird.

6. Verfahren zum Montieren von Schaufeln nach einem der vorangehenden Ansprüche, **dadurch gekennzeichnet, dass** das Montagewerkzeug (50) Greifeinrichtungen (48), wie etwa einen Griff, enthält.

7. Verfahren zum Montieren von Schaufeln nach Anspruch 6, **dadurch gekennzeichnet, dass** die Greifeinrichtungen (48) und das Endstück (40) des Montagewerkzeugs (50) voneinander abnehmbar sind.

8. Verfahren zum Montieren von Schaufeln nach einem der vorangehenden Ansprüche, **dadurch gekennzeichnet, dass** das Endstück (40) des Montagewerkzeugs (50) zwei axiale Anschläge (44) aufweist, zwischen denen die axialen Enden (34) des Absatzes (26) in Schritt (c) mit geringem Spiel eingepasst werden.

9. Verfahren zum Montieren von Schaufeln nach einem der vorangehenden Ansprüche, **dadurch gekennzeichnet, dass** das Endstück (40) des Montagewerkzeugs (50) zumindest einen Spalt (46) aufweist, in welchen eine Zunge (30) des Absatzes (26) der Schaufel in Schritt (c) mit geringem Spiel eingepasst wird.

10. Schaufelmontagewerkzeug (50) zum Montieren von Schaufeln (10) am Umfang einer Turbomaschinenscheibe (12) nach einem der Ansprüche 1 bis 9, enthaltend ein Endstück (40) mit einer Form, die teilweise komplementär zum Absatz (26) einer Schaufel ausgeführt ist, so dass der Absatz und das Montagewerkzeug drehfest verbunden werden können.

11. Montagewerkzeug (50) nach Anspruch 10, **dadurch gekennzeichnet, dass** das Endstück (40) eine Fläche (42) aufweist, von welcher ausgehend sich zwei Schultern (44) einander gegenüberliegend erstrecken, wobei die Fläche ferner zwischen den beiden Schultern zumindest einen Spalt (46) aufweist, der im Wesentlichen parallel zu den Schultern ausgerichtet ist.

## Claims

1. Method of mounting vanes (10) at the periphery of a turbine engine disc (12) in relation to the axis (16) of rotation of the disc,
wherein the disc (12) comprises, at its radially external periphery, sockets (18) extending substantially parallel to the axis of the disc and positioned so as to alternate with the teeth (38) of the disc,
wherein the vanes (10) comprise respectively:
- - at a radially inner end, roots (14) designed to be inserted into sockets (18) in the disc,
- - at a second radially outer end, heels (26) and
- - blades (24) connecting the roots to the heels,
wherein the method comprises the step consisting of:
(a) positioning the vanes (10) in circumferential alignment such that the root (14) of each vane is axially opposite one of the sockets (18) in the disc,
**characterised in that** it also comprises steps consisting of:
(b) providing a mounting tool (50) featuring an endpiece (40) of a shape partly complementary to the heel (26) of one of the vanes,
(c) causing the endpiece (40) of the mounting tool (50) to cooperate with the heel (26) of the vane,
(d) pivoting the heel (26) of the vane by a rotational movement (54) of the mounting tool (50) around a radial direction of the disc passing through the vane and
(e) axially inserting the vane root (14) into the socket (18) of the disc.

2. Method of mounting vanes according to claim 1, **characterised in that** following step (a), the heels (26) of the vanes (10) circumferentially rest on one another according to edges oriented in a different direction from that in which the vane roots (14) are oriented.

3. Method of mounting vanes according to either of claims 1 or 2, **characterised in that** it involves as many vanes (10) to be mounted on the disc (12) as there are sockets (18) in the disc and steps (b), (c), (d) and (e) are repeated successively for all the vanes.

4. Method of mounting vanes according to claim 3, **characterised in that** all the vanes (10) are identical in shape and one single mounting tool (50) is used during repetition of steps (b), (c), (d) and (e).

5. Method of mounting vanes according to any of the above claims, **characterised in that** a foil (36) is mounted around the vane root (14) prior to step (a), the foil being inserted into the socket (18) with the vane root (14) during step (e).

6. Method of mounting vanes according to any of the above claims, **characterised in that** the mounting tool (50) comprises gripping means (48) such as a handle.

7. Method of mounting vanes according to claim 6, **characterised in that** the gripping means (48) and the endpiece (40) of the mounting tool (50) are detachable in relation to one another.

8. Method of mounting vanes according to any of the above claims, **characterised in that** the endpiece (40) of the mounting tool (50) comprises two axial stops (44) between which the axial ends (34) of the heel (26) are fitted with a small clearance during step (c).

9. Method of mounting vanes according to any of the above claims, **characterised in that** the endpiece (40) of the mounting tool (50) comprises at least one slot (46) in which at least one lip (30) of the heel (26) of the vane is fitted with a small clearance during step (c).

10. Vane mounting tool (50), intended for mounting vanes (10) at the periphery of a turbine engine disc (12), according to any of claims 1 to 9, comprising an endpiece (40) of a shape partly complementary to the heel (26) of a vane, so as to be able to solidly attach in rotation the heel and the mounting tool.

11. Mounting tool (50) according to claim 10, **characterised in that** the endpiece (40) comprises a face (42) with two shoulders (44) opposite each other extending from the latter, wherein said face furthermore comprises, between the two shoulders, at least one slot (46) oriented substantially parallel to the shoulders.
